# EUROPÄISCHE PATENTANMELDUNG

(11) **EP 1 705 324 A2**
(43) Veröffentlichungstag der Anmeldung: **27.09.2006**
(21) Anmeldenummer: 06005603.3
(22) Anmeldetag: 20.03.2006
(51) Int. Cl.: E05D 5/06, E05D 5/02

(54) **Scharnierelement innenliegender Bauart**

(30) Priorität: 24.03.2005 DE 102005013699
(71) Anmelder: HAPPICH Fahrzeug- und Industrieteile GmbH, 42285 Wuppertal (DE)
(72) Erfinder: Bollmann, Rainer, 42111 Wuppertal (DE); Wiegelmann, Kurt, 42283 Wuppertal (DE)

(57) **Zusammenfassung**

Die Erfindung bezieht sich auf ein Scharnierelement (10) innenliegender Bauart für ein um eine feststehende Achse (12) schwenkbares Türelement (11), insbesondere Wohnmobiltür-Element, bestehend aus einem mit dem Fahrzeugrahmen (13) verbundenen Scharnieraußenrahmen-Element (14) und einem in Bezug auf dieses um die feststehende Achse (12) verschwenkbaren, mit dem Türelement (11) verbundenen Scharnierinnenrahmen-Element (15), wobei das Scharnierinnenrahmen-Element (15) über einen u. a. die feststehende Achse (12) ausbildenden Scharnierinnenrahmen-Schenkel (16) mit dem Scharnieraußenrahmen-Element (14) in Wirkverbindung steht. Es ist dabei erfindungsgemäß vorgesehen, dass die feststehende Achse (12) des Scharnierelements (10) an dem Scharnieraußenrahmen-Element (14) in Bezug auf dieses feststehend ausgebildet ist.

## Beschreibung

Die Erfindung bezieht sich auf ein Scharnierelement innenliegender Bauart für ein um eine feststehende Achse schwenkbares Türelement, insbesondere Wohnmobiltür-Element, bestehend aus einem mit dem Fahrzeugrahmen verbundenen Scharnieraußenrahmen-Element und einem in Bezug auf dieses um die feststehende Achse verschwenkbaren, mit dem Türelement verbundenen Scharnierinnenrahmen-Element, wobei das Scharnierinnenrahmen-Element über einen u. a. die feststehende Achse ausbildenden Scharnierinnenrahmen-Schenkel mit dem Scharnieraußenrahmen-Element in Wirkverbindung steht.

Aus dem Stand der Technik sind verschiedene Scharnierelemente für ein um eine feststehende Achse schwenkbares Türelement, wie beispielsweise Wohnmobiltür-Element, bekannt. Es sind dabei zum einen solche Ausführungsformen mit einem außen liegenden Scharnierelement bekannt, es sind derartige Ausführungsformen von der Funktionsweise her an sich zufriedenstellend, aufgrund des unschönen optischen Erscheindungsbildes ist es allerdings wünschenswert, dass das Scharnierelement von der Außenseite her gesehen nicht sichtbar ausgebildet ist. Es sind dazu aus der Praxis auch solche Scharnierelemente innenliegender Bauart, d, h. also karosseriebündiger Bauart, bekannt, bei denen sich allerdings die feststehende Achse dieser aus der Praxis bekannten Scharnierelemente an dem Scharnierinnenrahmen-Element befindet, was in der Regel bereits ab einem Öffnungswinkel des Türelements von etwa 70 ° durch das Anstoßen der Ecke des Scharnieraußenrahmen-Elements an die Türaußenseite zu Beschädigungen in diesem Bereich führt. Es sind diese aus der Praxis bekannten Ausführungsformen von Scharnierelementen innenliegender Bauart deshalb dahingehend verbesserungswürdig, dass ein deutlich größerer Öffnungswinkel des verschwenkbaren Türelements erreicht wird, ohne dass Beschädigungen an der Außenseite dieses Türelements entstehen.

Ausgehend von den bekannten Scharnierelementen innenliegender Bauart liegt der vorliegenden Erfindung die Aufgabe zu Grunde, die bekannten Scharnierelemente innenliegender Bauart unter Beibehaltung der bisherigen Vorteile in der Weise zu verbessern bzw. weiterzuentwickeln, dass die zuvor erwähnten Nachteile der bekannten Ausführungsformen vermieden werden, wobei insbesondere ein größerer Öffnungswinkel des um die feststehende Achse schwenkbaren Türelements erzielt werden soll, ohne dass Beschädigungen an der Außenseite dieses Türelements auftreten. Es soll dabei das gewünschte Scharnierelement auch einen einfachen konstruktiven Aufbau mit wenigen Bauteilen aufweisen, sowie sicher und zuverlässig in den Funktionseigenschaften sein.

Die Aufgabe wird erfindungsgemäß dadurch gelöst, dass die feststehende Achse des Scharnierelements an dem Scharnieraußenrahmen-Element in Bezug auf dieses feststehend ausgebildet ist. Auf diese Weise wird erstmalig mit einfachen Mitteln bei einem derartigen Scharnierelement innenliegender Bauart ein deutlich größerer Öffnungswinkel des damit versehenen schwenkbaren Türelements erreicht, ohne dass Beschädigungen an dessen Außenseite auftreten. Durch die Anordnung der feststehenden Achse des Scharnierelements an dem Scharnieraußenrahmen-Element lässt sich das Scharnierinnenrahmen-Element mit dem daran befindlichen Türelement deutlich über 90 ° um das mit dem Fahrzeugrahmen verbundene Scharnieraußenrahmen-Element verschwenken, ohne dass es bei der Verschwenkbewegung zu einer Kollision des schwenkenden Türelements mit der Ecke des Scharnieraußenrahmen-Elements kommen kann, wie das bei den bisherigen Ausführungsformen der Fall war. Die erfindungsgemäße Ausgestaltung ist dabei auch konstruktiv einfach aufgebaut und somit einfach und kostengünstig herstellbar, sowie im Weiterer sicher und zuverlässig in seinen Funktionseigenschaften.

Bei der bevorzugten Ausführungsform der vorliegenden Erfindung ist an dem endseitigen Bereich des Scharnieraußenrahmen-Schenkels des Scharnieraußenrahmen-Elements eine zur Dichtung und als Anschlag dienendes Dichtungselement ausgebildet. Durch dieses Dichtungselement wird neben einer Dichtfunktion des erfindungsgemäßen Scharnierelements bei geschlossenem Türelement auch mit einfachen Mitteln ein Anschlag des Scharnierinnenrahmen-Elements gegenüber dem Scharnieraußenrahmen-Element in dieser Position gebildet.

Nach einem weiteren Merkmal der vorliegenden Erfindung ist vorgesehen, dass das Scharnierelement an seinem außen liegenden Bereich eine zwischen dem Scharnieraußenrahmen-Element und dem Scharnierinnenrahmen-Element angeordnete Schwallwasserdichtung aufweist. Mit dieser Schwallwasserdichtung wird auf einfache Weise eine zusätzliche Abdichtungsmöglichkeit geschaffen. Dabei empfiehlt es sich, dass das Scharnierinnenrahmen-Element an dem dem Scharnieraußenrahmen-Element zugewandten Bereich einen Aufnahmekanal zur Lagerung der Schwallwasserdichtung aufweist.

Nach einem letzten Merkmal der vorliegenden Erfindung ist vorgesehen, dass das Scharnierinnenrahmen-Element und das Scharnieraußenrahmen-Element jeweils eine miteinander in Anlage kommenden, einen Öffnungswinkel des schwenkbaren Türelements von etwa 110 ° ermöglichenden Endanschlag aufweist. Ein derartiger Öffnungswinkel von 110 ° ist insbesondere für eine Anwendung des erfindungsgemäßen Scharnierelements innenliegender Bauart für Wohnmobiltür-Elemente vorteilhaft.

Die Erfindung ist in den Figuren der Zeichnung in mehreren Ausführungsbeispielen dargestellt. Es zeigen:
- Fig. 1: eine seitliche Schnittansicht des erfindungsgemäßen Scharnierelements innenliegender Bauart in Schließposition des Türelements,
- Fig. 2: die Darstellung des erfindungsgemäßen Scharnierelements gemäß Fig. 1 in Öffnungsposition des Türelements,
- Fig. 3: die Darstellung des erfindungsgemäßen Scharnierelements gemäß Fig. 1 mit eingesetzter Schwallwasserdichtung,
- Fig. 4: die Darstellung des erfindungsgemäßen Scharnierelements gemäß Fig. 3 mit Schwallwasserdichtung in Öffnungsposition des Türelements.

Das erfindungsgemäße Scharnierelement innenliegender Bauart ist generell mit 10 bezeichnet und ist vorgesehen für ein um eine mit 12 bezeichnete feststehende Achse schwenkbares Türelement 11, in bevorzugter Ausgestaltung für ein Wohnmobiltür-Element. Es ist dazu in den Figuren 1 und 2 der Zeichnung das erfindungsgemäße Scharnierelement 10 innenliegender Bauart im Schließzustand (Fig. 1) und im Öffnungszustand (Fig. 2) des Türelements 11 dargestellt. Wie aus diesen Figuren 1 und 2 der Zeichnung ersichtlich, besteht das erfindungsgemäße Scharnierelement 10 innenliegender Bauart aus einem mit dem Fahrzeugrahmen 13 verbundenen Scharnieraußenrahmen-Element 14 und einem in Bezug auf dieses um die feststehende Achse 12 verschwenkbaren, mit dem Türelement 11 verbundenen Scharnierinnenrahmen-Element 15. Das Scharnierinnenrahmen-Element 15 steht dabei, siehe insbesondere die Fig. 2 der Zeichnung, über einen u. a. die feststehende Achse 12 ausbildenden Scharnierinnenrahmen-Schenkel 16 mit dem Scharnieraußenrahmen-Element 14 in Wirkverbindung.

Um gegenüber den zuvor bekannten Scharnierelementen innenliegender Bauart einen größeren Öffnungswinkel des Türelements 11 bereit zu stellen, ohne dabei dessen Außenfläche zu beschädigen, ist erfindungsgemäß vorgesehen, siehe wieder insbesondere die Fig. 2 der Zeichnung, dass die feststehende Achse 12 des Scharnierelements 10 an dem Scharnieraußenrahmen-Element 14 in Bezug auf dieses feststehend ausgebildet ist. Durch diese Ausbildung der feststehenden Achse 12 des Scharnierelements 10 an dem Scharnieraußenrahmen-Element 14 wird ein Verschwenken des Scharnierinnenrahmen-Elements 15 um das Scharnieraußenrahmen-Element 14 in der dargestellten Weise ermöglicht, beispielsweise über einen Winkel von etwa 110 °, ohne dass dabei die Außenkontur des Türelements 11 mit der Ecke des Scharnieraußenrahmen-Elements 14 kollidiert, wie dies bei den zuvor bekannten Ausführungsformen der Fall war.

An dem endseitigen Bereich des Scharnieraußenrahmen-Schenkels 17 des Scharnieraußenrahmen-Elements 14 ist, siehe wieder insbesondere die Fig. 2 der Zeichnung, eine zur Dichtung und als Anschlag dienendes Dichtungselement 18 ausgebildet. Über dieses Dichtungselement 18 wird neben der Dichtfunktion des erfindungsgemäßen Scharnierelements 10 bei geschlossenem Türelement 11, siehe die Fig. 1 der Zeichnung, auch ein Anschlag für das Scharnierinnenrahmen-Element 15 in Bezug auf das Scharnieraußenrahmen-Element 14 in dieser Position erreicht. Das Scharnierinnenrahmen-Element 15 kommt dabei in an sich bekannter Weise mit einem nicht bezeichneten Anschlagelement an diesem Dichtungselement 18 zur Anlage.

Bei der in den Figuren 3 und 4 der Zeichnung dargestellten Ausführungsform des erfindungsgemäßen Scharnierelements 10 innenliegender Bauart weist das Scharnierelement 10 an seinem außen liegenden Bereich eine zwischen dem Scharnieraußenrahmen-Element 14 und dem Scharnierinnenrahmen-Element 15 angeordnete Schwallwasserdichtung 19 auf. Über diese Schwallwasserdichtung 19 wird mit einfachen Mitteln eine zusätzliche Abdichtfunktion erzielt. Es ist dazu in der Fig. 3 der Zeichnung diese Ausführungsform des Scharnierelements 10 mit Schwallwasserdichtung 19 in Schließposition und in der Fig. 4 der Zeichnung in Öffnungsposition des Türelements 11 dargestellt. Es weist dabei das Scharnierinnenrahmen-Element 15 an dem dem Scharnieraußenrahmen-Element 14 zugewandten Bereich einen Aufnahmekanal 20 zur Lagerung der Schwallwasserdichtung 19 auf, siehe dazu beispielsweise die Darstellung in der Fig. 3 der Zeichnung. Die Aufnahme der Schwallwasserdichtung 19 in den Aufnahmekanal 20 erfolgt dabei in an sich bekannter Weise über hier nicht bezeichnete Rippen im Bereich des Aufnahmekanals 20.

Das Scharnierinnenrahmen-Element 15 und das Scharnieraußenrahmen-Element 14 weisen bei den dargestellten Ausführungsformen, siehe dazu insbesondere wieder die Fig. 2 der Zeichnung, jeweils einen miteinander in Anlage kommenden, einen Öffnungswinkel des schwenkbaren Türelements 11 von etwa 110 ° ermöglichenden Endanschlag 21, 22, auf. Ein derartiger Öffnungswinkel von etwa 110 ° ist insbesondere für eine Verwendung des erfindungsgemäßen Scharnierelements 10 innenliegender Bauart bei Wohnmobiltür-Elementen vorteilhaft. Bezüglich der in den Figuren 3 und 4 dargestellten Ausführungsform mit Schwallwasserdichtung 19 wird der Öffnungswinkel durch diese Schwallwasserdichtung 19 bedingt etwas geringer ausfallen, und zwar wie dargestellt etwa 100 °.

Die weiteren in den Figuren der Zeichnung dargestellten konstruktiven Ausgestaltungsmerkmale wie beispielsweise die Lagerung des nicht bezeichneten Bolzenelements des Scharnierinnenrahmen-Schenkels 16 sowie dessen Lagerung an dem Scharnierinnenrahmen-Element 15 können einen an sich bekannten Aufbau aufweisen. Im weiteren ist das Scharnierinnenrahmen-Element 15 in an sich bekannter Weise, siehe dazu insbesondere die Fig. 1 der Zeichnung, mit einem Kanal 23 für ein Abdeckprofil oder eine Außenbeplankung versehen, mit einem Aufnahmekanal 24 für eine Scheibe, die wahlweise als ESG-(Einscheiben-Sicherheits-Glas) oder Thermo-Verglasung ausgebildet sein kann, mit einem Befestigungselement 25 z. B. für Fensterheber und mit einem Aufnahmekanal 26 für die Innenverkleidung. Das Scharnieraußenrahmen-Element 14 ist außerdem in an sich bekannter Weise mit dem Fahrzeugrahmen 13 verbunden.

Wie bereits erwähnt sind die dargestellten Ausführungsformen nur beispielsweise Verwirklichungen der Erfindung. Diese ist nicht darauf beschränkt, es sind vielmehr noch mancherlei Abänderungen und Ausbildungen möglich. So sind insbesondere Abwandlungen in der konstruktiven Ausbildung des Scharnieraußenrahmen-Elements 14 und des Scharnierinnenrahmen-Elements 15 vorgesehen. Weiterhin vorgesehen sind selbstverständlich andere Anwendungen als solche für Wohnmobiltür-Elemente, wie z. B. auch für Stauklappen für Wohnmobile, Wohnwagen, Container etc.

### Bezugszeichenliste:

- 10: Scharnierelement
- 11: Türelement
- 12: feststehende Achse (von 10)
- 13: Fahrzeugrahmen
- 14: Scharnieraußenrahmen-Element
- 15: Scharnierinnenrahmen-Element
- 16: Scharnierinnenrahmen-Schenkel
- 17: Scharnieraußenrahmen-Schenkel
- 18: Dichtungselement (an 17)
- 19: Schwallwasserdichtung (zwischen 14 und 15)
- 20: Aufnahmekanal (an 15 für 19)
- 21: Endanschlag (von 14)
- 22: Endanschlag (von 15)
- 23: Kanal (für Abdeckprofil oder Außenbeplankung)
- 24: Aufnahmekanal für Scheibe
- 25: Befestigungselement für Fensterheber
- 26: Aufnahmekanal für Innenverkleidung

## Patentansprüche

1. Scharnierelement (10) innenliegender Bauart für ein um eine feststehende Achse (12) schwenkbares Türelement (11), insbesondere Wohnmobiltür-Element, bestehend aus einem mit dem Fahrzeugrahmen (13) verbundenen Scharnieraußenrahmen-Element (14) und einem in Bezug auf dieses um die feststehende Achse (12) verschwenkbaren, mit dem Türelement (11) verbundenen Scharnierinnenrahmen-Element (15), wobei das Scharnierinnenrahmen-Element (15) über einen u. a. die feststehende Achse (12) ausbildenden Scharnierinnenrahmen-Schenkel (16) mit dem Scharnieraußenrahmen-Element (14) in Wirkverbindung steht, **dadurch gekennzeichnet, dass** die feststehende Achse (12) des Scharnierelements (10) an dem Scharnieraußenrahmen-Element (14) in Bezug auf dieses feststehend ausgebildet ist.

2. Scharnierelement nach Anspruch 1, **dadurch gekennzeichnet, dass** an dem endseitigen Bereich des Scharnieraußenrahmen-Schenkels (17) des Scharnieraußenrahmen-Elements (14) eine zur Dichtung und als Anschlag dienendes Dichtungselement (18) ausgebildet ist.

3. Scharnierelement nach Anspruch 1 oder 2, **dadurch gekennzeichnet, dass** das Scharnierelement (10) an seinem außen liegenden Bereich eine zwischen dem Scharnieraußenrahmen-Element (14) und dem Scharnierinnenrahmen-Element (15) angeordnete Schwallwasserdichtung (19) aufweist.

4. Scharnierelement nach Anspruch 3, **dadurch gekennzeichnet, dass** das Scharnierinnenrahmen-Element (15) an dem dem Scharnieraußenrahmen-Element (14) zugewandten Bereich einen Aufnahmekanal (20) zur Lagerung der Schwallwasserdichtung (19) aufweist.

5. Scharnierelement nach einem der Ansprüche 1 bis 4, **dadurch gekennzeichnet, dass** das Scharnierinnenrahmen-Element (15) und das Scharnieraußenrahmen-Element (14) jeweils einen miteinander in Anlage kommenden, einen Öffnungswinkel des schwenkbaren Türelements (11) von etwa 110 ° ermöglichenden Endanschlag (21), (22) aufweist.
